# EUROPÄISCHE PATENTSCHRIFT

(11) **EP 3 599 179 B1**
(45) Veröffentlichungstag und Bekanntmachung des Hinweises auf die Patenterteilung: **12.05.2021**
(21) Anmeldenummer: 19181614.9
(22) Anmeldetag: 21.06.2019
(51) Int. Cl.: B65D 5/02, B65D 5/10, B65D 81/38, B65D 5/56, B65D 77/04

(54) **KARTON MIT FALTBAREM ISOLIERBEHÄLTER**
CARTON WITH FOLDABLE INSULATED CONTAINER
CARTON POURVU D'UN RÉCIPIENT ISOLANT PLIABLE

(30) Priorität: 27.07.2018 DE 102018118248
(43) Veröffentlichungstag der Anmeldung: 29.01.2020
(73) Patentinhaber: Europack GmbH, 76744 Wörth am Rhein (DE)
(72) Erfinder: Yücel, Metin, 37154 Northeim (DE); Bährle, Sebastian, 63755 Alzenau (DE)
(74) Vertreter: Tergau & Walkenhorst Patentanwälte PartGmbB

(56) Entgegenhaltungen:
- WO-A1-2011/017793
- GB-A- 2 275 043
- US-A1- 2002 139 834

## Beschreibung

Die vorliegende Erfindung betrifft einen Karton mit einem faltbaren Isolierbehälter in seinem Kartoninnenraum, insbesondere einen Faltkarton.

Die Erfindung geht von Kartons, insbesondere Faltkartons aus, auf deren Kartoninnenseite Isoliermaterial fixiert ist. Das Isoliermaterial kann aufkaschiert, aufgeklebt oder in sonstiger Weise fixiert werden. Da diese Kartons zum Falten Falze und/oder Lücken aufweisen, ist die Isolierung teilweise unterbrochen. Durch diese Unterbrechungen kann Wärme in das Kartoninnere gelangen und so die Isolierwirkung des Kartons beeinträchtigen.

Aus der WO 2011/017793 A1 ist ein Karton mit verbesserter Isolierung bekannt. Der Karton besteht aus einem Außenkarton einerseits und einer in den Innenraum dieses Kartons hineingestellten Auskleidung aus Isoliermaterial andererseits. Die Auskleidung ist ihrerseits wiederum nach Art einer Faltkiste ausgestaltet mit beidseitig auf Karton- oder Zellstoffmaterial aufkaschierten Schichten aus Isoliermaterial.

Ausgehend hiervon liegt der Erfindung die Aufgabe zugrunde, einen verbesserten Karton mit Isolierung zu realisieren.

Diese Aufgabe ist durch die Merkmalskombination des Anspruchs 1 gelöst. Die rückbezogenen Ansprüche beinhalten teilweise vorteilhafte und teilweise für sich selbst erfinderische Weiterbildungen dieser Erfindung.

Die Erfindung beruht auf der Grundüberlegung, im Kartoninnenraum eines üblichen Kartons einen weiteren faltbaren und einstückigen Isolierbehälter anzuordnen. Dieser Isolierbehälter ist einteilig bzw. einstückig und kann so gefaltet werden, dass der in seine Endstellung gefaltete Isolierbehälter an den Kartoninnenraum angepasst ist. Wichtig ist dabei, dass der Isolierbehälter seinerseits in sich abgeschlossen ist, um eine Bildung von Wärmebrücken gegenüber den Innenwandungen des Kartons zu verhindern.

Dieser Isolierbehälter besteht aus Isoliermaterial, beispielsweise einer isolierenden Folie, Isoliermatten oder dergleichen. Beim aufgestellten Karton bzw. aufgefalteten Faltkarton liegen die Außenwandungen des Isolierbehälters an den Innenwandungen des Kartons an. Die Wandungen, also die Seitenwände, der
Boden und der Deckel des Isolierbehälters sind in ihrer Größe so an die Wandungen des Faltkartons angepasst, dass der Isolierbehälter in den Kartoninnenraum des Faltkartons hinein passt. Vorteilhaft ist es, wenn der Isolierbehälter geringfügig größer ist als der Kartoninnenraum. Der Isolierbehälter kann dann immer noch problemlos in den Kartoninnenraum eingebracht werden. Allerdings wellen sich die Außenflächen der Wandungen des Isolierbehälters geringfügig, so dass Hohlräume oder Freiräume im Kartoninnenraum des Kartons vom Material des Isolierbehälters ausgefüllt bzw. ausgepolstert werden. Dieses geringfügige Übermaß des Isolierbehälters gegenüber dem Kartoninnenraum ist beispielsweise dadurch realisierbar, dass die Flächen der Wandungen des Isolierbehälters und die Flächen der jeweils benachbarten Wandungen des Kartons gleich groß sind und die Wandstärke der Wandungen des Isolierbehälters so dick gewählt sind, dass sie gleichsam in die vorerwähnten Hohlräume oder Freiräume hinein quillen.

Erfindungsgemäß sind die Außenwandungen des Isolierbehälters an den Innenwandungen des Kartons fixiert, beispielsweise mit Hilfe einer Klebefolie angeklebt. Auf diese Weise ist es beispielsweise möglich, den faltbaren Isolierbehälter bereits am aufgefalteten Zuschnitt eines Faltkartons zu adaptieren und den aus Faltkarton und faltbarem Isolierbehälter bestehenden Faltkarton in einem einzigen Faltvorgang aufzustellen. Dies kann der Kunde somit selbst bewerkstelligen. Auch ist es vorteilhaft, den Faltkarton mit dem daran adaptierten Isolierbehälter vor oder nach dem Transport teilweise oder ganz aufzufalten, um so den Faltkarton flach lagern zu können oder ihn flachbauend und damit platzsparend transportieren zu können.

In weiterer vorteilhafter Ausgestaltung hat eine Wandung des Isolierbehälters eine größere Fläche als die ihr zugeordnete Wandung des Kartons. Auf diese Weise wellen sich wiederum die Außenflächen der Wandungen des Isolierbehälters nach außen und können so in Hohlräume oder Freiräume des Kartoninnenraums des Faltkartons eindringen und diese ausfüllen.

Sofern in diesem Text der Begriff "Wandung" verwendet wird, kann es sich alternativ um die Vorderwand, Seitenwand, Rückwand, den Boden oder den Deckel des Kartons und/oder des Isolierbehälters handeln. Der Begriff "Wandung" soll gleichsam als Oberbegriff für ein Wandelement stehen unabhängig, ob dies den Boden, den Deckel oder eine wie auch immer geartete Wand des Faltkartons bzw. des Isolierbehälters betrifft.

Die vorliegende Erfindung eignet sich besonders gut für Faltkartons. Allerdings ist die Wirkung des Isolierbehälters auch mit andersartig aufgebauten Kartons realisierbar. Beispielsweise kann der Karton auch zusammengesteckt sein. Die Erfindung eignet sich also für sämtliche Arten von Kartons.

In weiterer vorteilhafter Ausgestaltung ist die Fläche des Isolierbehälterbodens größer als diejenige des Kartonbodens. Dies bewirkt die bereits angesprochene Wellung des Isoliermaterials des Isolierbehälters. Die Randbereiche zwischen den Seitenwänden des Isolierbehälters bilden auf diese Weise polsterungsartige Wülste bzw. Aufpolsterungen aus. Nach Art von Dichtringen oder Dichtgummis füllen diese wulstartigen Randbereiche des Isolierbehälters die von den Seitenwänden eines Faltkartons gebildeten Eckbereiche aus. Da gerade in den Eckbereichen Rillungen oder Schwächungen zum Falten der Seitenwände eines Faltkartons ausgebildet sind, verbessern diese Wülste die Dichtwirkung des Isolierbehälters insbesondere in entsprechenden Randbereichen eines Faltkartons.

Zur weiteren Verbesserung der Dichtwirkung ist vorgeschlagen, die schwenkbaren Laschen an den Oberkanten bzw. den Unterkanten der Seitenwände des Isolierbehälters mit dem jeweils benachbarten Isolierbehälterdeckel oder Isolierbehälterboden zu verbinden. Wird der Isolierbehälter in seine Transportstellung aufgefaltet, bilden sich zwischen den Laschen und dem Isolierbehälterdeckel bzw. Isolierbehälterboden Überlappungen und doppeln so das Dichtmaterial in diesem Bereich gleichsam auf. Auch diese Maßnahme führt zu einer Verbesserung der Isolierwirkung in den neuralgischen Kantenbereichen bzw. Eckbereichen.

Auch wirken diese Überlappungen einem Absinken der Isolierleistung des Isolierbehälters entgegen, wenn der Karton in Kantenbereichen beispielsweise beschädigt ist.

Anhand des nachfolgenden Ausführungsbeispiels ist die Erfindung mit weiteren Einzelheiten beschreiben. Es zeigen:
- Fig. 1: einen aufgefalteten Zuschnitt eines Faltkartons sowie
- Fig. 2: den dazu passenden Zuschnitt des faltbaren Isolierbehälters.

Der in Fig. 1 im aufgefalteten Zustand dargestellte Karton 1 ist ein Faltkarton und besteht aus einer Kartonvorderwand 2, zwei Kartonseitenwänden 3, einer Kartonrückwand 4, einem Kartonboden 5 sowie einem Kartondeckel 6. An ihren oberen Rändern tragen die Kartonseitenwände 3 Schwenklaschen 7. An den Unterseiten der Kartonseitenwände 3 sind schwenkbare Verstärkungslaschen 8 angeordnet, welche ihrerseits an jeweils einer Randkante eine Stecklasche 9 tragen. An der Unterseite der Kartonvorderwand 2 ist eine Stabilisierungslasche 10 schwenkbar gelagert. Die Stabilisierungslasche 10 weist seitlich eine Stecktasche 11 auf. Ebenso weist der Kartonboden 5 eine Stecktasche 11 auf. In jede Stecktasche 11 wird eine der Stecklaschen 9 beim aufgefalteten Karton 1 hineingesteckt. Aus dem oberen Rand der Kartonvorderwand 2 ist schließlich eine Schließzunge 12 ausgeschnitten. Am vorderen Rand des Kartondeckels 6 ist ein zur Schließzunge 12 komplementärer Aufnahmeschlitz 13 vorgesehen, um den Kartondeckel 6 im Bereich der Kartonvorderwand 2 verschließen zu können. Im Bereich des Aufnahmeschlitzes 13 ist auch eine zusätzliche Verschlusslasche 14 schwenkbar gelagert.

Analog zum vorstehend beschriebenen Karton 1 weist der in Fig. 2 dargestellte Isolierbehälter 15 eine Behältervorderwand 16, zwei Behälterseitenwände 17, eine Behälterrückwand 18, einen Behälterboden 19 und einen Behälterdeckel 20 auf. An den Oberkanten und den Unterkanten der Behältervorderwand 16 und den Behälterseitenwänden 17 sind jeweils zusätzliche Isolierlaschen 21 schwenkbar gelagert. Die Isolierlaschen 21 sind dabei mit Überlappungen 22 mit dem jeweils benachbarten Behälterdeckel 20 oder Behälterboden 21 verbunden.

In Fig. 1 sind schließlich Klebestellen 23 erkennbar. Die Klebestellen 23 sind an den Innenseiten des Kartonbodens 5, der Kartonrückwand 4, der Kartonseitenwände 3 und der Kartonvorderwand 2 angeordnet. Ferner tragen auch die Verstärkungslaschen 8 und die Stabilisierungslasche 10 im Ausführungsbeispiel Klebestellen 23. Mit Hilfe dieser Klebestellen 23 ist der in Fig. 2 dargestellte Zuschnitt des Isolierbehälters 15 am Karton 1 vor dem Auffalten fixiert.

Mit Hilfe von Maßpfeilen sind jeweils die Eigenlänge 24 und die Eigenbreite 25 der Kartonvorderwand 2, der Kartonseitenwände 3, der Kartonrückwand 4, des Kartonbodens 5 und des Kartondeckels 6 des Kartons 1 einerseits sowie der Behältervorderwand 16, der Behälterseitenwände 17, der Behälterrückwand 18, des Behälterbodens 19 und des Behälterdeckels 20 des Isolierbehälters 15 andererseits angedeutet. Beim Ausführungsbeispiel sind die Eigenlänge 24 und die Eigenbreite 25 der Kartonvorderwand 2, der Kartonseitenwände 3, der Kartonrückwand 4 und des Kartondeckels 6 jeweils größer oder gleich der Eigenlänge 24 bzw. der Eigenbreite 25 der entsprechenden Behältervorderwand 16, Behälterseitenwände 17, Behälterrückwand 18 und Behälterdeckel 20. Im Falle des Behälterbodens 19 ist dessen Eigenbreite 25 größer als die Eigenbreite 25 des entsprechenden Kartonbodens 5. Auf diese Weise weist der Behälterboden 19 eine größere Fläche als der Kartonboden 5 auf.

Der Karton 1 weist zwischen seinen schwenkbaren Elementen jeweils Falzkanten 26 auf. Nach dem Aufstellen des Faltkartons 1 und des mit dem Faltkarton 1 über die Klebestellen 23 verbundenen Isolierbehälters 15 bilden sich in Folge des Übermaßes des Isolierbehälters 15 gegenüber dem Innenraum des Faltkartons 1 Wülste oder dergleichen am Isolierbehälter 15 aus. Diese Wülste ragen in die Falzkanten 26 hinein und füllen die Falzkanten 26 am aufgestellten Karton 1 isolierend aus. Dasselbe gilt für die bereits erwähnten Überlappungen 22, die in Freiräume 27 am Karton 1 hineinragen.

### Bezugszeichenliste

- 1: Karton
- 2: Kartonvorderwand
- 3: Kartonseitenwand
- 4: Kartonrückwand
- 5: Kartonboden
- 6: Kartondeckel
- 7: Schwenklasche
- 8: Verstärkungslasche
- 9: Stecklasche
- 10: Stabilisierungslasche
- 11: Stecktasche
- 12: Schließzunge
- 13: Aufnahmeschlitz
- 14: Verschlusslasche
- 15: Isolierbehälter
- 16: Behältervorderwand
- 17: Behälterseitenwand
- 18: Behälterrückwand
- 19: Behälterboden
- 20: Behälterdeckel
- 21: Isolierlasche
- 22: Überlappung
- 23: Klebestelle
- 24: Eigenlänge
- 25: Eigenbreite
- 26: Falzkante
- 27: Freiraum

## Patentansprüche

1. Karton (1) mit einem einteiligen faltbaren Isolierbehälter (15) als Isoliermaterial im Kartoninnenraum, welcher mit seinen Isolierbehälter-Außenwandungen an den Innenwandungen des Kartons (1) anliegt,
**dadurch gekennzeichnet,**
**dass** die Außenwandungen des Isolierbehälters (15) an den Innenwandungen des Kartons (1) fixiert sind.

2. Karton (1) nach Anspruch 1
**gekennzeichnet durch**
ein Übermaß des Isolierbehälters (15) gegenüber dem Kartoninnenraum.

3. Karton (1) nach Anspruch 1 oder 2
**dadurch gekennzeichnet,**
**dass** die Flächen der Wandungen des Isolierbehälters (15) und die Flächen der jeweils benachbarten Wandungen des Kartons (1) gleich groß sind.

4. Karton (1) nach Anspruch 1 oder 2
**dadurch gekennzeichnet,**
**dass** mindestens eine Wandung des Isolierbehälters (15) eine größere Fläche aufweist als die benachbarte Wandung des Kartons (1).

5. Karton (1) nach Anspruch 4
**dadurch gekennzeichnet,**
**dass** die Fläche des Isolierbehälterbodens (19) größer ist als die Fläche des Kartonbodens (5).

6. Karton (1) nach einem der Ansprüche 1 bis 5
**gekennzeichnet**
**durch** schwenkbare Laschen (7, 8, 10, 21) an den Oberkanten und/oder Unterkanten der Seitenwandungen (2, 3) des Kartons (1) und des Isolierbehälters (15) wobei die Laschen (21) am Isolierbehälter (15) mit dem jeweils benachbarten Isolierbehälterdeckel (20) oder Isolierbehälterboden (19) jeweils verbunden sind.

## Claims

1. Carton (1) having insulating material in the carton interior, with a one-piece, foldable insulating container (15) as insulating material, the insulating container outer walls of which container rest against the inner walls of the carton (1)
**characterised in that** the outer walls of the insulating container (15) are fixed to the inner walls of the carton (1).

2. Carton (1) according to claim 1, **characterised in that** the insulating container (15) is oversized in relation to the carton interior.

3. Carton (1) according to either claim 1 or claim 2, **characterised in that** the surface areas of the walls of the insulating container (15) and the surface areas of the respectively adjacent walls of the carton (1) are equal in size.

4. Carton (1) according to either claim 1 or claim 2, **characterised in that** at least one wall of the insulating container (15) has a larger surface area than the adjacent wall of the carton (1).

5. Carton (1) according to claim 4, **characterised in that** the surface area of the insulating container base (19) is larger than the surface area of the carton base (5).

6. Carton (1) according to any of claims 1 to 5, **characterised by** pivotable tabs (7, 8, 10, 21) on the upper edges and/or lower edges of the side walls (2, 3) of the carton (1) and the insulating container (15), the tabs (21) on the insulating container (15) each being connected to the respectively adjacent insulating container lid (20) or insulating container base (19).

## Revendications

1. Carton (1) comportant un matériau isolant dans l'espace intérieur du carton, avec un récipient isolant pliable monobloc (15) en tant que matériau isolant, les parois extérieures du récipient isolant reposant contre les parois intérieures du carton (1)
**caractérisé en ce**
**que** les parois extérieures du récipient isolant (15) sont fixées aux parois intérieures du carton (1).

2. Carton (1) selon la revendication 1,
**caractérisé en ce**
**que** le récipient isolant (15) est surdimensionné par rapport à l'espace intérieur du carton.

3. Carton (1) selon la revendication 1 ou 2,
**caractérisé en ce**
**que** les surfaces des parois du récipient isolant (15) et les surfaces des parois adjacentes respectives du carton (1) sont de taille identique.

4. Carton (1) selon la revendication 1 ou 2,
**caractérisé en ce**
**qu'**au moins une paroi du récipient isolant (15) présente une surface plus grande que la paroi adjacente du carton (1).

5. Carton (1) selon la revendication 4,
**caractérisé en ce**
**que** la surface de la base de récipient isolant (19) est plus grande que la surface de la base de carton (5).

6. Carton (1) selon l'une des revendications 1 à 5,
**caractérisé**
**par** des pattes pivotantes (7, 8, 10, 21) sur les bords supérieurs et/ou les bords inférieurs des parois latérales (2, 3) du carton (1) et du récipient isolant (15), les pattes (21) sur le récipient isolant (15) étant respectivement reliées au couvercle de récipient isolant adjacent (20) respectif ou à la base de récipient isolant (19) adjacente respective.
